# EUROPÄISCHE PATENTSCHRIFT

(11) **EP 0 587 598 B1**
(45) Veröffentlichungstag und Bekanntmachung des Hinweises auf die Patenterteilung: **25.09.1996**
(21) Anmeldenummer: 92910280.4
(22) Anmeldetag: 16.05.1992
(51) Int. Cl.: F02B 25/06

(54) **ZWEITAKTMOTOR**
TWO-STROKE ENGINE
MOTEUR DEUX TEMPS

(30) Priorität: 31.05.1991 DE 4117893
(43) Veröffentlichungstag der Anmeldung: 23.03.1994
(73) Patentinhaber: WAHL, Peter, D-63755 Alzenau-Michelbach (DE)
(72) Erfinder: WAHL, Peter, D-63755 Alzenau-Michelbach (DE)
(74) Vertreter: Pöhner, Wilfried Anton, Dr.
(86) Internationale Anmeldenummer: EP9201083
(87) Internationale Veröffentlichungsnummer: WO9221868

(56) Entgegenhaltungen:
- WO-A-86/04112
- DE-A- 2 901 833
- FR-A- 2 590 936

## Beschreibung

Die Erfindung betrifft einen Zweitaktmotor mit einem in einem Zylinder beweglichen Kolben und einem darauf angebrachten Zylinderkopf und im Zylinder angeordneten Kanälen, die durch die Oberkante des Kolbens freigebbar sind, wobei der Kolben über ein Pleuel mit einer Kurbelwelle in Verbindung steht, im Zylinderkopf ein Auslaß sowie ein Kerzenraum, in den eine Zünd- oder Glühkerze oder eine Einspritzdüse hineinreicht, angeordnet ist, der Kerzen- mit dem Zylinderraum in Verbindung steht und ein am Kolben in dessen Bewegungsrichtung befestigter Schieber in Abhängigkeit von seiner Stellung den Auslaß zeitweise verschließt.

Mit dem Begriff "Zweitaktmotor" werden Verbrennungsmotore bezeichnet, bei denen das sich periodisch wiederholende Arbeitsspiel im Gegensatz zu Viertaktmotoren auf zwei Takte zusammengedrängt ist, so daß jeder Umdrehung der Kurbelwelle ein Arbeitstakt entspricht. Die Steuerung des Gaswechsels erfolgt durch Kanäle in der Zylinderwand, die jeweils dem Einlaß oder dem Auslaß dienen und die durch die obere, mitunter auch untere Kolbenkante geöffnet oder geschlossen werden. Sie finden Verwendung sowohl als Dieselmotoren, bei denen über die Kanäle Luft angesaugt und anschließend Kraftstoff in die hochverdichtete Luft eingespritzt wird und sich deshalb entzündet als auch bei Ottomotoren, die bekanntlich ein Kraftstoff/Luft-gemisch ansaugen und der Verbrennungsvorgang über die Zündkerze eingeleitet wird. Die Arbeitsweise ist wie folgt: Während des ersten Taktes erfolgt kurz vor Erreichen des oberen Totpunktes des Kolbens das Zünden des angesaugten (im Falle des Ottomotors) oder des im Verbrennungsraum durch Einspritzen (beim Dieselmotor) erzeugten Kraftstoff/Luft -Gemisches. Der Kolben führt daraufhin eine Abwärtsbewegung durch (Arbeitshub) und gibt nach einer gewissen Wegstrecke den Auslaßkanal frei, so daß die verbrannten Gase zum Auspuff gelangen und ins Freie übertreten können. Etwa gleichzeitig wird der Einlaß freigegeben und die Luft oder das Kraftstoff/Luft-Gemisch wird - häufig vom Kurbelgehäuse her - angesaugt, strömt in den Zylinderraum ein und spült diesen gleichzeitig von Abgasen frei. Im zweiten Takt vollführt der Kolben eine Aufwärtsbewegung, so daß nach Abdeckung des Auslaßkanales das Gemisch eine Verdichtung erfährt und anschließend wieder zündet. Gleichzeitig entsteht bei der Aufwärtsbewegung des Kolbens in dem als Reservoir für das anzusaugende (Kraftstoff-)-Luft-Gemisch dienende Kurbelgehäuse ein Unterdruck, der dem Ansaugen von außen dient.
Zu den bekannten Nachteilen von Zweitaktmotoren gehören der hohe Kraftstoffverbrauch und die ungünstige Energieausnutzung, die dadurch bedingt ist, daß zum Ausspülen des Zylinderraumes von den Verbrennungsgasen ein Teil der zugeführten Frischgase verwendet wird, die folglich zum Teil und in unverbranntem Zustand zum Auspuff gelangen. Aufgrund der Tatsache, daß sich die Ein- und Auslaßkanäle in der Zylinderwandung etwa auf gleicher Höhe befinden, hingegen die Zündkerze (beim Ottomotor) oder die Benzineinspritzung (im Falle des Dieselmotors) im dem dem Kolben gegenüber liegenden Teil des Zylinderraumes befindlich sind, wird eine Flammfront erzeugt, die auf den Kolben zu läuft, dessen Arbeitsbewegung erzeugt (Arbeitshub) und bei maximalem Druck und nach einem gewissen Arbeitshub den Auslaßkanal öffnet, so daß explosionsartig und mit hohem Druck die gerade dort momentan verbrennenden Gase austreten. Die Folge ist eine hohe Lärmentwicklung, die sich nur mit Hilfe aufwendiger und entsprechend kostspieliger Auspuffanlagen vermindern und reduzieren lassen.

Aus der DE-OS 29 01 833 ist ein Zweitaktmotor gattungsgemäßer Art bekannt, bei dem ein über ein Pleuel mit einer Kurbelwelle verbundender Stufenkolben der Steuerung der Ein- und Auslaßkanäle dient. Der untere, mit größeren radialen Abmessungen versehene Teil des Kolbens läßt im unteren Totpunkt frisches Gemisch durch einen im Zylinderkopf angeordneten Kanal ein, während der obere, verjüngte Teil des Stufenkolbens den axial zum Zylinder verlaufenden Auslaß freigibt. Im oberen Totpunkt sind sowohl der Einlaß als auch der Auslaß verschlossen, so daß das komprimierte Gemisch durch eine Zündkerze, die in einem mit dem Zylinderraum verbundenen Kerzenraum angeordnet ist, gezündet werden kann.

Als nachteilig ist anzusehen, daß die Zündkerze radial und axial vom Zylinderraum getrennt ist, so daß ein beim Ausstoßtakt nur schwer von verbrannten Gasen freispülbarer Hohlraum entsteht. Weiterhin bedingt die axiale Anordnung des Auslasses relativ hohe vertikale Abmessungen des Motors und erfordert eine präzise Dimensionierung des Auslaßzeitpunktes.

Auch aus der FR-A-25 90 936 ist ein Zweitaktmotor gattungsgemäßer Art bekannt, bei dem die Zündkerzen in einer radial vom Zylinderraum entfernten Öffnung montiert sind und bei dem der Auslaß auf der Zylinderachse angeordnet ist. Der Nachteil dieses Zweitaktmotors besteht ebenfalls in der großen Bauhöhe und in der Problematik, den Kerzenraum von verbrannten Gasen freizuspülen.

Hiervon ausgehend hat sich die Erfindung die Schaffung eines Zweitaktmotors mit wesentlich reduzierten Abmessungen und einer strömungstechnisch günstigeren Gestaltung des Kerzenraums zur Aufgabe gemacht.

Gelöst wird diese Aufgabe erfindungsgemäß dadurch, daß der Auslaß in radialer Richtung zur Zylinderachse verläuft und daß der Kerzenraum als Teil des Brennraumes die Verbindung zum Auslaß herstellt.

Der erfindungsgemäße Zweitaktmotor unterscheidet sich von den aus dem Stande der Technik bekannten durch mehrere Merkmale in entscheidender Weise: Da der Auslaß in radialer Richtung zur Zylinderachse verläuft, ist die Bauhöhe entscheidend reduziert. Als weiterer Vorteil ist anzusehen, daß der Auslaß bei einer Abwärtsbewegung des Schiebers kontinuierlich geöffnet wird, so daß eine exakte Dimensionierung des Auslaßzeitpunktes, wie sie bei den bekannten Zweitaktmotoren notwendig ist, entfallen kann. Außerdem ist eine Variation der Steuerzeiten des Auslasses durch ein Änderung des Durchmessers der Bohrung des Auslasses oder ihrer Positionierung bzw. eine Modifikation der Länge des Schiebers erleichtert. Da der Kerzenraum als Teil des Brennraums die Verbindung zum Auslaß herstellt, sind die strömungsphysikalischen Verhältnisse entscheidend verbessert. Beim Ausspülen des verbrannten Gases verbleiben keine unerwünschten, den Wirkungsgrad verschlechternden, verbrannten Gase im Kerzenraum.

In der baulichen Gestaltung steht im Rahmen der Erfindung grundsätzlich frei, in welcher Richtung die Kerze relativ zum Zylinderraum angeordnet ist. Eine der Realisierungsmöglichkeiten besteht darin, daß die in den zum Brennerraum zuzurechnenden Kerzenraum eintauchende Kerze in radiale Richtung weist.

Der Schieber nat in funktioneller Hinsicht die Aufgabe, den Auslaß zeitweilig zu verschließen. Die dafür zu wählende Form ist grundsätzlich beliebig. Es kann sich um eine Vollstange, eine Platte oder, was bevorzugt ist, um ein Rohr handeln. Im letzteren Fall ist das geringe Eigengewicht hervorzuheben, welches die Realisierung höherer Drehzahlen erlaubt.

Weitere Einzelheiten und Vorteile der Erfindung lassen sich dem nachfolgenden Beschreibungsteil entnehmen, in dem anhand der Zeichnung ein Ausführungsbeispiel der Erfindung näher erläutert wird. In einer Explosionsdarstellung ist ein Zweitaktmotor gemäß der Erfindung dargestellt.

Der Kolben (1) ist in an sich üblicher Weise in einem als Buchse ausgebildeten Zylinder (2) verschieblich angeordnet. Am Kolben (1) ist in axiale Richtung weisend ein Schieber (3) starr befestigt, dessen äußeres Ende in Abhängigkeit von der jeweiligen Position des Kolbens (1) in einem mehr oder minder großen Bereich des Zylinderkopfes (4) geführt wird. Letzterer verschließt den Brennraum am kolbenfernen Ende.

Für die Erfindung ist die Gestaltung des Zylinderkopfes (4) entscheidend, die einerseits einen in radiale Richtung nach außen weisenden Auslaß (5) aufweist, sowie des weiteren eine im gezeigten Beispiel ebenfalls in radiale Richtung in den Zylinderkopf (4) eingebrachte Kerze (6). In der Zeichnung nicht zu erkennen, für die Funktion jedoch nach wie vor entscheidend ist, daß die Kerze (6) im Inneren des Zylinderkopfes (4) in einen Kerzenraum eintaucht, der aufgrund seiner Verbindung zum Zylinderraum dem Brennraum zugehört. Über den Schieber (3) wird dieser vom Auslaß (5) getrennt und bei einer Abwärtsbewegung des Kolbens (1) geöffnet, so daß die verbrannten Gase über den Auslaß (5) ins Freie gelangen können.
Die weiterhin gezeigten Teile sind von den bekannten Zweitaktmotoren her geläufig. Auf der Außenseite des Kolbens (1) befindet sich der Kolbenring (7) und im Inneren ist über den Kolbenbolzen (8) das Pleuel (9) schwenkbar befestigt, das den Zylinder (2) durchgreift, der sich im Inneren eines Zylindergehäuses (10) befindet und mit seinem anderen Ende am Kurbelzapfen (11) der Kurbelwelle (12) befestigt ist. Letzteres befindet sich im Kurbelgehäuse (13), welches auf der linken Seite über einen Gehäusedeckel (14) und auf der rechten Seite - sämtliche durch Zwischenschalten von Dichtungen - über die Vergaseraufnahme (15) verschlossen ist. Die Kurbelwelle (12) wird in Lagern (16) geführt und am äußeren Ende, d.h.stirnseitig, über Scheiben (17) verschlossen. Auf der Vergaseraufnahme (15) befindet sich eine die Verbindung zu dem hier nicht gezeigten Vergaser herstellende Öffnung (18'). Aufgrund der Existenz der der Aufnahme des Vergasers dienenden Öffnung (18') ist zu schließen, daß das gezeigte Ausführungsbeispiel einen Zweitakt-Ottomotor darstellt.

Die Funktion ist wie folgt:

Das durch den hier nicht gezeigten Vergaser hergestellte Kraftstoff/Luft-Gemisch gelangt über die Öffnung (18') ins Innere des Kurbelgehäuses (13), von wo es über im Zylinder (2) befindliche Einlaßkanäle (18) unter der Voraussetzung, daß sich der Kolben (1) mit seiner Oberkante unterhalb dieses Kanales befindet, in den aus Zylinder (2), Kolben (1) und Zylinderkopf (4) gebildeten Zylinderraum und in den hier nicht wiedergegebenen Kerzenraum gelangt.

In an sich üblicher Weise werden die Einlaßkanäle (18) bei Aufwärtsbewegen des Kolbens (1) verschlossen, das im Zylinderraum befindliche Kraftstoff/Luft-Gemisch erfährt eine Kompression und wird etwa im Bereich des oberen Totpunktes über die Kerze (6) gezündet. Es entsteht eine vom Kerzenraum ausgehende auf den Kolben (1) zu verlaufende Flammfront, durch die aufgrund des entstehenden Überdruckes eine Abwärtsbewegung des Kolbens (1) erzeugt wird. Der Schieber (3) gibt den Auslaß (5) frei, so daß die verbrannten Gase nach außen gelangen können. Mit Freigabe der Einlaßkanäle (18) wird der Zylinderraum erneut, und zwar von der dem Auslaß entgegengesetzt liegenden Seite her mit dem Kraftstoff/Luft-Gemisch beaufschlagt.

Im Ergebnis erhält man einen Zweitakt-Ottomotor, der sich durch besonders hohe Laufruhe und durch vollständige Ausnutzung des Treibstoffes auszeichnet.

## Patentansprüche

1. Zweitaktmotor mit einem in einem Zylinder beweglichen Kolben und einem darauf angebrachten Zylinderkopf und im Zylinder angeordneten Kanälen, die durch die Oberkante des Kolbens freigebbar sind, wobei der Kolben über ein Pleuel mit einer Kurbelwelle in Verbindung steht, im Zylinderkopf (4) ein Auslaß (5) sowie ein Kerzenraum, in den eine Zünd- oder Glühkerze (6) oder eine Einspritzdüse hineinreicht, angeordnet ist, der Kerzen- mit dem Zylinderraum in Verbindung steht und ein am Kolben (1) in dessen Bewegungsrichtung befestigter Schieber (3) in Abhängigkeit von seiner Stellung den Auslaß (5) zeitweise verschließt, **dadurch gekennzeichnet,** daß der Auslaß (5) in radialer Richtung zur Zylinderachse verläuft und daß der Kerzenraum als Teil des Brennraumes die Verbindung zum Auslaß herstellt.

2. Motor nach Anspruch 1, **dadurch gekennzeichnet,** daß die Kerze (6) oder die Einspritzdüse in radialer Richtung zur Zylinderachse verläuft.

3. Motor nach Anspruch 1 oder 2, **dadurch gekennzeichnet,** daß der Schieber (3) ein hohles Rohr ist.

## Claims

1. Two-stroke engine, having a piston movable in a cylinder, and a cylinder head disposed thereupon, and channels disposed in the cylinder, which are uncoverable by the top edge of the piston, whereby the piston is connected to a crankshaft via a connecting rod, disposed in cylinder head (4) is an outlet (5), as well as a spark plug space, into which projects a spark plug or glow plug (6), or an injection nozzle, the spark plug space is connected to the cylinder space and a slide (3) affixed to piston (1) in its direction of movement closes outlet (5) periodically depending upon its position, **wherein** said outlet (5) extends in a radial direction in relation to the cylinder axis and said spark plug space, as part of the combustion space, produces the connection to the outlet.

2. Engine according to claim 1, **wherein** said spark plug (6) or the injection nozzle extend in a radial direction in relation to the cylinder axis.

3. Engine according to claim or 2, **wherein** said slide (3) is a hollow tube.

## Revendications

1. Moteur à deux temps comprenant un piston qui se déplace dans un cylindre, une culasse montée au dessus du cylindre et des canaux disposés dans le cylindre et qui peuvent être découverts par l'arête supérieure du piston, le piston étant relié au vilebrequin par l'intermédiaire d'une bielle, avec, disposés dans la culasse, un échappement (5) ainsi qu'un espace pour bougie dans lequel pénètre une bougie d'allumage ou à incandescence (6) ou bien un injecteur, la bougie étant en communication avec la chambre du cylindre, et avec un tiroir (3) fixé au piston (1) selon sa direction de déplacement et qui en fonction de sa position obture par intervalles l'échappement (5) **caractérisé en ce que** l'échappement (5) s'étend radialement par rapport à l'axe du cylindre et en ce que l'espace pour bougie, qui constitue une partie de la chambre de combustion, sert de connexion vers l'échappement.

2. Moteur selon la revendication 1, **caractérisé en ce que** la bougie (6), ou l'injecteur, est disposée radialement par rapport à l'axe du cylindre.

3. Moteur selon la revendication 1 ou 2, **caractérisé en ce que** le tiroir (3) est une tube creux.
